# EUROPÄISCHE PATENTSCHRIFT

(11) **EP 1 117 897 B1**
(45) Veröffentlichungstag und Bekanntmachung des Hinweises auf die Patenterteilung: **12.05.2004**
(21) Anmeldenummer: 98954318.6
(22) Anmeldetag: 01.10.1998
(51) Int. Cl.: E21B 17/042

(54) **BOHRGESTÄNGE ZUM DREHSCHLAGBOHREN, INSBESONDERE ZUM ÜBERLAGERUNGSBOHREN**
STRING OF DRILL PIPES FOR ROTARY PERCUSSION DRILLING, ESPECIALLY FOR SIMULTANEOUS DRILLING
TRAIN DE SONDE POUR REALISER UN FORAGE PAR ROTATION-PERCUSSION, NOTAMMENT POUR FORAGE A TUBAGE DE SONDE SIMULTANE

(43) Veröffentlichungstag der Anmeldung: 25.07.2001
(73) Patentinhaber: BOART LONGYEAR GMBH & CO. KG HARTMETALLWERKZEUGFABRIK, 36151 Burghaun (DE)
(72) Erfinder: FLEMMING, Friedrich, D-36151 Burghaun-Hünfeld (DE)
(74) Vertreter: Thielmann, Andreas
(86) Internationale Anmeldenummer: PCT/EP1998/006264
(87) Internationale Veröffentlichungsnummer: WO 2000/020720

(56) Entgegenhaltungen:
- DE-A- 19 803 304
- DE-B- 1 173 046
- DE-U- 29 721 748
- US-A- 4 799 844

## Beschreibung

Die vorliegende Erfindung betrifft ein Verbindungssystem für Bohrgestänge zum Drehschlagbohren, insbesondere zum Überlagerungsbohren, mit einem Außengewinde und einem Innengewinde, wobei das Profil des Außengewindes eine abgeflachte Gewindespitze und einen kreisbogenförmigen Gewindegrund aufweist, während das Profil des Innengewindes eine kreisbogenförmige Gewindespitze aufweist, und wobei dem Außengewinde und dem Innengewinde jeweils ein gewindeloser Einführabschnitt vorgelagert ist, an den sich das Außen- bzw. Innengewinde anschließt, und wobei im Bereich des Außengewindes eine umlaufende Schulter ausgebildet ist.

Ein derartiges Verbindungssystem ist aus dem Gebrauchsmuster DE 297 21 748 U1 bekannt.

Große Bauwerke erfordern eine gute Gründung, jedoch ist der Untergrund oftmals nicht fest genug, um eine sichere Gründung herzustellen. In diesen Fällen muß der Untergrund durch das Einbringen von Ankern in in den Untergrund gebohrte Löcher verfestigt werden. Das Bohren dieser Löcher wird als Überlagerungsbohren bezeichnet.

Obwohl verschiedene Verfahren existieren, wird das Überlagerungsbohren üblicherweise drehschlagend ausgeführt, wobei ein Kopfhammer (Bohrhammer) und ein Doppelbohrgestänge verwendet werden. Die Bohrstangen müssen somit imstande sein, Schläge (Stöße) und das Drehmoment vom Hammer auf den Bohrmeißel zu übertragen.

Auch müssen sie imstande sein, ineinandergeschoben zu werden.

Für das Überlagerungsbohren ausgebildete Bohrstangen werden durch zylindrische oder konische Gewinde miteinander verbunden. Obwohl sie für diese Anwendung speziell entwickelt worden sind, weisen sie zahlreiche Schwachpunkte auf. Die wichtigsten sind:
a) Gewindeverschleiß während der Kopplung;
b) Selbsthemmung bei größeren Gewindedurchmessern;
c) Materialbrüche bei kleineren Gewindedurchmessern nahe dem innenliegenden Ende des Innengewindes.

Der vorliegenden Erfindung liegt die Aufgabe zugrunde, ein Verbindungssystem für Bohrgestänge der eingangs genannten Art so zu verbessern, daß die vorgenannten Nachteile weitestgehend beseitigt sind.

Diese Aufgabe wird erfindungsgemäß durch die in Anspruch 1 angegebenen Merkmale gelöst. Das erfindungsgemäße Verbindungssystem ist dadurch gekennzeichnet, daß das Außengewinde und das Innengewinde jeweils eine größere lastaufnehmende Flanke und eine kleinere nicht-lastaufnehmende Flanke aufweisen, wobei das Profil des Innengewindes einen flachen Gewindegrund aufweist, und wobei die nicht-lastaufnehmende Flanke jeweils kreisbogenförmig ausgebildet ist und den gleichen Radius wie die kreisbogenförmige Gewindespitze des Innengewindes bzw. wie der kreisbogenförmige Gewindegrund des Außengewindes aufweist.

Das erfindungsgemäße Verbindungssystem zeichnet sich durch eine hohe Lebensdauer, insbesondere einen minimalen Gewindeverschleiß beim Verbinden der damit versehenen Bohrstangen aus. Die Ausgestaltung seines Gewindes stellt sicher, daß eine Selbsthemmung auch bei größeren Gewindedurchmessern verhindert wird.

Nach einer vorteilhaften Ausgestaltung beträgt die Länge des dem Außengewinde vorgeordneten Einführabschnitts mindestens das 0,3- bis 0,35-fache des Außendurchmessers der jeweiligen Bohrstange, wobei der dem Außengewinde vorgeordnete Einführabschnitt vorzugsweise mindestens doppelt so lang wie der dem Gewinde vorgeordnete Einführabschnitt ist. Diese relativ langen Einführabschnitte tragen dazu bei, den Verschleiß an den Außenflanken der Gewinde zu minimieren.

Vorteilhaft ist es auch, wenn die umlaufende Schulter an einem das Außengewinde aufweisenden Stangenende konisch in Richtung des anderen Stangenendes hinterschnitten ist und das andere Stangenende eine komplementär gestaltete Stirnseite aufweist. Hierdurch wird die Kontaktfläche der Schulter vergrößert, so daß eine gute Schlagübertragung vom Bohrhammer auf den Bohrmeißel sichergestellt wird. Der Neigungswinkel der Schulter liegt dabei vorzugsweise zwischen 10° und 20° bezogen auf die dortige Radialebene der jeweiligen Bohrstange.

Das erfindungsgemäße Verbindungssystem aufweisende Bohrstangen lassen sich schnell und einfach ohne Selbsthemmung verbinden sowie lösen, wenn der Steigungswinkel des Außen- bzw. Innengewindes über den gesamten Größenbereich der Stangen zwischen 12° und 16°, vorzugsweise zwischen 12,3° und 15,8° liegt.

Eine weitere vorteilhafte Ausgestaltung sieht vor, daß die lastaufnehmende Flanke der Gewinde um 25° bis 35° gegenüber der Bohrstangenmittelachse geneigt ist. Dies schafft nicht nur eine relativ große Berührungsfläche für die lastaufnehmende Flanke, sondern unterstützt auch die Ausrichtung der Gewinde beim Einführen des das Außengewinde aufweisenden Bohrstangenendes in das das entsprechende Innengewinde aufweisende Ende einer nachfolgenden Bohrstange. Auf diese Weise wird der Verschleiß weiter minimiert.

Gemäß einer weiteren Lehre der Erfindung weisen alle Bohrstangen die gleiche Gewindetiefe auf, die zwischen 1,5 mm und 2,5 mm, vorzugsweise ungefähr 2 mm, beträgt. Dadurch werden die Werkzeugkosten minimiert.

Eine andere bevorzugte Ausgestaltung besteht ferner darin, daß die Bohrstangen bezüglich ihres Außen- und Innendurchmessers derart abgestuft sind, daß eine Bohrstange vorgegebener Größe in das Innere einer um zwei Größen größeren Bohrstange einführbar ist. Auf diese Weise kann mit dem erfindungsgemäßen Bohrgestänge mit zwei oder drei teleskopartig ineinander angeordneten Bohrstangen gebohrt werden.

Vorzugsweise beträgt für Bohrstangen mit einem Außendurchmesser zwischen 75 und 180 mm der maximale Außendurchmesser das 1,15 bis 1,55-fache, vorzugsweise das 1,25 bis 1,45-fache, des minimalen Innendurchmessers. Der Flankendurchmesser des Außen- bzw. Innengewindes hat dabei vorzugsweise einen Wert im Bereich zwischen 1/1,25 x AD und 1/1,05 x AD, wobei AD für den Außendurchmesser der Bohrstange steht. Dadurch ist sichergestellt, daß Bohrstangen in Bohrstangen der nächst größeren Größe eingeführt werden können und gleichwohl eine ausreichende Festigkeit aufweisen, denn die Querschnittsfläche der Bohrstangen wird am innenliegenden Ende des Innengewindes mit zunehmendem Außendurchmesser der Bohrstangen größer.

Auch ist es vorteilhaft, wenn die Querschnittsfläche am innenliegenden Ende des Innengewindes größer ist als die Querschnittsfläche am innenliegenden Ende des Außengewindes, da bei Bohrstangen, bei denen die Schlagwirkung über die Außenschulter übertragen wird, das das Innengewinde aufweisende Ende einer höheren Biegespannung unterworfen ist als das das Außengewinde aufweisende Ende.

Um eine Selbstreinigung des Gewindes zu erzielen, ist nach einer weiteren Ausgestaltung vorgesehen, daß der Radius des Kreisbogens der nicht-lastaufnehmende Flanke einen Wert im Bereich zwischen 3,2 mm und 4,5 mm, vorzugsweise ungefähr 3,8 mm, aufweist. Der Radius des Kreisbogens wird für den gesamten Größenbereich der Bohrstangen beibehalten. Diese Ausgestaltung, zusammen mit dem unveränderlichen Flankenwinkel und der unveränderlichen Gewindetiefe gewährleistet, daß dasselbe Gewindeschneidwerkzeug für den gesamten Größenbereich der Bohrstangen verwendet werden kann.

Eine andere bevorzugte Ausgestaltung ist dadurch gekennzeichnet, daß die Anzahl der Gewindegänge mit zunohmondem Außendurchmesser der Bohrstange zunimmt. wobei vorzugsweise Bohrstangen mit einem Außendurchmesser kleiner als 75 mm einen Gewindegang, Bohrstangen mit einem Außendurchmesser zwischen 75 mm und 105 mm zwei Gewindegänge, Bohrstangen mit einem Außendurchmesser zwischen 105 mm und 140 mm drei Gewindegänge und Bohrstangen mit einem Außendurchmesser größer als 140 mm vier Gewindegänge aufweisen. Auch hierdurch wird bei zunehmendem Außendurchmesser der Bohrstangen eine Vergrößerung der lastaufnehmenden Fläche der Gewindeflanken erzielt. Hierdurch wird gewährleistet, daß bei der Anwendung desselben Gewindeprofils für den gesamten Größenbereich der Bohrstangen sich der Steigungswinkel nicht übermäßig mit größer werdendem Außendurchmesser (AD) ändert.

Um die Gefahr von Materialbrüchen aufgrund von Spannungskonzentrationen zu minimieren, wird ferner vorgeschlagen, daß sowohl das Außen- als auch das Innengewinde Übergangsradien von ungefähr 1 mm bei allen Übergängen aufweisen.

Weitere vorteilhafte Ausgestaltungen und Merkmale der Erfindung sind in den Unteransprüchen angegeben.

Im folgenden wird die Erfindung anhand einer lediglich ein bevorzugtes Ausführungsbeispiel schematisch darstellenden Zeichnung näher erläutert. In der Zeichnung zeigen:
- Fig. 1a: ein erfindungsgemäßes Bohrstangenende mit Außengewinde im Längsschnitt,
- Fig. 1b: ein erfindungsgemäßes Bohrstangenende mit Innengewinde im Längsschnitt,
- Fig. 2a: eine Profildarstellung des Außengewindes in vergrößertem Maßstab,
- Fig. 2b: eine Profildarstellung des Innengewindes in vergrößertem Maßstab,
- Fig. 3a: einen Abschnitt eines Außengewindes einer erfindungsgemäßen Bohrstange mit einem eingängigen Gewinde mit gegenüber Fig. 2a abweichendem Durchmesser in Seitenansicht, und
- Fig. 3b: einen Abschnitt eines Außengewindes einer erfindungsgemäßen Bohrstange mit einem zweigängigen Gewinde mit gegenüber Fig. 2a abweichendem Durchmesser in Seitenansicht.

Die Fig. 1a und Fig. 1b zeigen die Enden einer Bohrstange mit einem zylindrischen Außengewinde 1 und einem entsprechenden Innengewinde 2 im Längsschnitt. Die Bohrstangenenden weisen jeweils einen gewindelosen Einführabschnitt 3 bzw. 4 auf, an den sich das jeweilige Gewinde anschließt. Die Länge des dem Außengewinde 1 vorgeordneten Einführabschnitts 3 beträgt etwa das 0,3 bis 0,35-fache des Außendurchmessers AD der Bohrstange und ist etwa doppelt so lang wie der dem Innengewinde 2 vorgeordnete Einführabschnitt 4.

Ferner ist zu erkennen, daß an dem in Fig. 1a dargestellten Ende der zum Drehschlagbohren bestimmten Bohrstange eine umlaufende Außenschulter 5 ausgebildet ist, die der Übertragung der Schlagwirkung auf eine nachfolgende Bohrstange bzw. den Bohrmeißel dient. Die Schulter 5 ist konisch ausgebildet, und zwar mit einem Neigungswinkel von etwa 15° gegenüber der Radialebene, wobei das andere Bohrstangenende eine komplementär abgeschrägte Stirnseite 6 aufweist.

Um mit zwei oder mehr teleskopartig angeordneten Bohrstangen bohren zu können, sind die Bohrstangen bezüglich ihres Außen- und Innendurchmessers größenmäßig derart abgestuft, daß eine Bohrstange vorgegebener Größe in das Innere einer um zwei Größen größeren Bohrstange einführbar ist. Für Bohrstangen mit einem Außendurchmesser AD zwischen 75 und 180 mm beträgt der maximale Außendurchmesser AD einer Bohrstange beträgt dabei etwa das 1,15 bis 1,55-fache ihres minimalen Innendurchmessers ID. Der Flankendurchmesser FD des Außen- bzw. Innengewindes liegt zwischen 1/1,25 x AD und 1/1,05 x AD. Somit nimmt die Querschnittsfläche am innenliegenden Ende des Innengewindes 2 mit zunehmendem Bohrstangenaußendurchmesser AD zu. Auch ist zu erkennen, daß die Querschnittsfläche am innenliegenden Ende des Innengewindes 2 größer ist als die Querschnittsfläche am innenliegenden Ende des Außengewindes 1. Der am innenliegenden Ende des Innengewindes 2 angrenzende Abschnitt 8 und der entsprechende Abschnitt 7 des Außengewindes 1 haben dabei im wesentlichen die gleiche Wandstärke WA bzw. WI, wobei sich der Innendurchmesser ID der Bohrstange konisch in Richtung des Innengewindes 2 hin aufweitet.

Die Figuren 2a und 2b zeigen in vergrößerter Darstellung das Gewindeprofil des erfindungsgemäßen Bohrgestänges. Das Außengewinde 1 und das Innengewinde 2 weisen jeweils eine lastaufnehmende Außenflanke 9 und eine nicht-lastaufnehmende Innenflanke 10 auf.

Das Außengewinde 1 (Zapfengewinde) hat eine abgeflachte Gewindespitze 11 und einen kreisbogenförmigen Gewindegrund 12, während das Innengewinde 2 (Muffengewinde) eine kreisbogenförmige Gewindespitze 13 und einen flachen Gewindegrund 14 besitzt.

Die lastaufnehmende Außenflanke 9 ist jeweils um einen Winkel (αF von etwa 30° gegenüber der Bohrstangenmittelachse M geneigt. Die nicht-lastaufnehmende Innenflanke 10 ist dagegen jeweils kreisbogenförmig ausgebildet und hat den gleichen Radius R wie die kreisbogenförmige Gewindespitze 13 des Innengewindes 2 bzw. wie der kreisbogenförmige Gewindegrund 12 des Außengewindes 1. Der Radius R des Kreisbogens liegt zwischen 3,2 mm und 4,5 mm, vorzugsweise bei ungefähr 3,8 mm.

Beim Innengewinde 2 sind die Übergänge vom flachen Gewindegrund 14 zu den Gewindeflanken 9, 10 als Kehlrundungen 15 ausgebildet. Der Radius dieser Kehlrundungen 15 beträgt ungefähr 1 mm. Dementsprechend sind am Außengewinde 1 die Übergänge 16 von der abgeflachten Gewindespitze 11 zu den Gewindeflanken 9, 10 kreisbogenförmig abgerundet ausgestaltet, wobei der Radius des Kreisbogens dem der Kehlrundungen entspricht.

Um Werkzeugkosten zu minimieren, weisen alle Bohrstangen denselben Gewindegang auf. Die Gewindetiefe eines Gewindegangs liegt zwischen 8,5 mm und 10,5 mm, vorzugsweise bei ungefähr 9,5 mm.

In Fig. 3a ist in Seitenansicht schematisch ein Außengewinde gezeigt, wobei der Steigungswinkel (α1 für ein eingängiges Gewinde angetragen ist. In Fig. 3b ist in Seitenansicht schematisch ein Außengewinde gezeigt, wobei der Steigungswinkel (α2 für ein zweigängiges Gewinde angetragen ist.

Die Anzahl der Gewindegänge hängt vom Außendurchmesser der Bohrstange ab. Bohrstangen mit einem Außendurchmesser AD < 75 mm haben beispielsweise einen Gewindegang, während Bohrstangen mit einem Außendurchmesser AD ≥ 75 mm und AD < 105 mm zwei Gewindegänge, Bohrstangen mit einem Außendurchmesser AD ≥ 105 und AD < 140 mm drei Gewindegänge und Bohrstangen mit einem Außendurchmesser AD > 140 mm vier Gewindegänge aufweisen.

Die Erfindung beschränkt sich in ihrer Ausführung nicht auf das vorstehend angegebene bevorzugte Ausführungsbeispiel. Insbesondere kann das Gewindeprofil der Bohrstangen nicht nur zylindrisch, sondern auch konisch ausgeführt sein.

## Patentansprüche

1. Verbindungssystem für Bohrgestänge zum Drehschlagbohren, insbesondere zum Überlagerungsbohren, mit einem Außengewinde (1) und einem Innengewinde (2), wobei das Profil des Außengewindes (1) eine abgeflachte Gewindespitze (11) und einen kreisbogenförmigen Gewindegrund (12) aufweist, während das Profil des Innengewindes (2) eine kreisbogenförmige Gewindespitze (13) aufweist, und wobei dem Außengewinde (1) und dem Innengewinde (2) jeweils ein gewindeloser Einführabschnitt (3, 4) vorgelagert ist, an den sich das Außen- bzw. Innengewinde anschließt, und wobei im Bereich des Außengewindes (1) eine umlaufende Schulter (5) ausgebildet ist,
**dadurch gekennzeichnet, daß**
beide Gewinde (1, 2) jeweils eine größere lastaufnehmende Flanke (9) und eine kleinere nicht-lastaufnehmende Flanke (10) aufweisen, wobei das Profil des Innengewindes (2) einen flachen Gewindegrund (14) aufweist, und wobei die nicht-lastaufnehmende Flanke (10) jeweils kreisbogenförmig ausgebildet ist und den gleichen Radius (R) wie die kreisbogenförmige Gewindespitze (13) des Innengewindes (2) bzw. wie der kreisbogenförmige Gewindegrund (12) des Außengewindes (1) aufweist.

2. Verbindungssystem nach Anspruch 1,
**dadurch gekennzeichnet, daß** die Länge des dem Außengewinde (1) vorgeordneten Einführabschnitts (3) mindestens das 0,3 bis 0,35-fache des Außendurchmessers (AD) der jeweiligen Bohrstange beträgt.

3. Verbindungssystem nach Anspruch 1 oder 2,
**dadurch gekennzeichnet, daß** der dem Außengewinde (1) vorgeordnete Einführabschnitt (3) mindestens doppelt so lang wie der dem Innengewinde (2) vorgeordnete Einführabschnitt ist.

4. Verbindungssystem nach einem der Ansprüche 1 bis 3,
**dadurch gekennzeichnet, daß** die umlaufende Schulter (5) an einem das Außengewinde (1) aufweisenden Stangenende konisch hinterschnitten ist.

5. Verbindungssystem nach einem der Ansprüche 1 bis 4,
**dadurch gekennzeichnet, daß** die umlaufende Schulter (5) an einem das Außengewinde (1) aufweisenden Stangenende mit einem Neigungswinkel zwischen 10° und 20° gegenüber einer Radialebene konisch in Richtung des anderen Stangenendes hinterschnitten ist.

6. Verbindungssystem nach einem der Ansprüche 1 bis 5,
**dadurch gekennzeichnet, daß** der Steigungswinkel des Außen- bzw. Innengewindes (1, 2) zwischen 12° und 16° liegt.

7. Verbindungssystem nach Anspruch 6,
**dadurch gekennzeichnet, daß** der Steigungswinkel des Außen- bzw. Innengewindes (1, 2) zwischen 12,3° und 15,8° liegt.

8. Verbindungssystem nach einem der Ansprüche 1 bis 7,
**dadurch gekennzeichnet, daß** die lastaufnehmenden Flanken (9) jeweils die zu dem nächstliegenden Bohrstangenende weisenden Außenflanken der Gewinde (1, 2) sind.

9. Verbindungssystem nach einem der Ansprüche 1 bis 8, **dadurch gekennzeichnet, daß** jede lastaufnehmende Flanke (9) der Gewinde (1, 2) um 25° bis 35° gegenüber der Bohrstangenmittelachse (M) geneigt ist.

10. Verbindungssystem nach einem der Ansprüche 1 bis 9, **dadurch gekennzeichnet, daß** die Gewindetiefe (GT) von Bohrstangen einen Wert im Bereich zwischen 1,5 mm und 2,5 mm, vorzugsweise von ungefähr 2 mm, aufweist.

11. Verbindungssystem nach einem der Ansprüche 1 bis 10,
**dadurch gekennzeichnet, daß** die Bohrstangen bezüglich ihres außen- und Innendurchmessers größenmäßig derart abgestuft sind, daß eine Bohrstange vorgegebener Größe in das Innere einer um zwei Größen größeren Bohrstange einführbar ist.

12. Verbindungssystem nach einem der Ansprüche 1 bis 11,
**dadurch gekennzeichnet, daß** bei Bohrstangen mit einem Außendurchmesser (AD) zwischen 75 und 180 mm der Außendurchmesser das 1,15 bis 1,55-fache, vorzugsweise das 1,25 bis 1,45-fache, ihres minimalen Innendurchmessers beträgt.

13. Verbindungssystem nach einem der Ansprüche 1 bis 12,
**dadurch gekennzeichnet, daß** der Flankendurchmesser (FD) des Außen- bzw. Innengewindes einen Wert im Bereich zwischen 1/1,25 x AD und 1/1,05 x AD aufweist, wobei AD für den Außendurchmesser der Bohrstange steht.

14. Verbindungssystem nach einem der Ansprüche 1 bis 13,
**dadurch gekennzeichnet, daß** die Querschnittsfläche am innenliegenden Ende des Innengewindes (2) größer ist als die Querschnittsfläche am innenliegenden Ende des Außengewindes (1).

15. Verbindungssystem nach einem der Ansprüche 1 bis 14,
**dadurch gekennzeichnet, daß** der Radius (R1) des Kreisbogens der nicht-lastaufnehmende Flanke (10) einen Wert im Bereich zwischen 3,2 mm und 4,5 mm, vorzugsweise einen Wert von ungefähr 3,8 mm, aufweist.

16. Verbindungssystem nach einem der Ansprüche 1 bis 15,
**dadurch gekennzeichnet, daß** das Außengewinde (1) und das Innengewinde (2) als mehrgängige Gewinde ausgebildet sind.

17. Verbindungssystem für Bohrgestänge nach Anspruch 16,
**dadurch gekennzeichnet, daß** die Anzahl der Gewindegänge mit zunehmendem Außendurchmesser der Bohrstange zunimmt.

18. Verbindungssystem nach Anspruch 17,
**dadurch gekennzeichnet, daß** die Bohrstangen mit einem Außendurchmesser kleiner 75 mm einen Gewindegang, die Bohrstangen mit einem Außendurchmesser größer/gleich 75 mm und kleiner 105 mm zwei Gewindegänge, die Bohrstangen mit einem Außendurchmesser größer/gleich 105 mm und kleiner 140 mm drei Gewindegänge und die Bohrstangen mit einem Außendurchmesser größer 140 mm vier Gewindegänge aufweisen.

19. Verbindungssystem nach einem der Ansprüche 1 bis 18, **dadurch gekennzeichnet, daß** an dem Innengewinde (2) die Übergänge vom Gewindegrund (14) zu den Gewindeflanken (9, 10) als Kehlrundungen (15) ausgebildet sind, deren Radius ungefähr 1 mm beträgt.

20. Verbindungssystem nach einem der Ansprüche 1 bis 19, **dadurch gekennzeichnet, daß** an dem Außengewinde (1) die Übergänge von der abgeflachten Gewindespitze (11) zu den Gewindeflanken (9, 10) kreisbogenförmig abgerundet sind, wobei der Radius des Kreisbogens einen Wert von ungefähr 1 mm aufweist.

21. Verbindungssystem nach einem der Ansprüche 1 bis 20,
**dadurch gekennzeichnet, daß** die Gewinde (1, 2) zylindrisch ausgebildet sind.

22. Verbindungssystem nach einem der Ansprüche 1 bis 20,
**dadurch gekennzeichnet, daß** die Gewinde (1, 2) konisch ausgebildet sind.

## Claims

1. A connection system for drill pipes for rotary percussion drilling, in particular for overburden drilling, said connection system having an external thread (1) and an internal thread (2), the profile of the external thread (1) comprising a flat topped thread crest (11) and a circular arc-shaped thread root (12) whereas the profile of the internal thread (2) comprises a circular arc-shaped thread crest (13), a threadless insertion segment (3, 4) being provided upstream of a respective one of the external thread (1) and of the internal thread (2) and being adjoined with the external thread and with the internal thread respectively and a circumferential shoulder (5) being formed in the region of the external thread (1),
**characterized in that**
both threads (1, 2) are each comprised of a greater load-carrying flank (9) and of a smaller non-load-carrying flank (10), the profile of the internal thread (2) being comprised of a flat thread root (14) and the non-load-carrying flank (10) being configured as a shape corresponding to an arc of a circle and having the same radius (R) than the circular arc-shaped thread crest (13) of the internal thread (2) or as the circular arc-shaped thread root (12) of the external thread (1) respectively.

2. The connection system according to claim 1,
**characterized in that**
the insertion segment (3) disposed upstream of the external thread (1) has a length of from at least 0.3 to 0.35 times the outside diameter (AD) of the respective one of the drill pipes.

3. The connection system according to claim 1 or 2,
**characterized in that**
the insertion segment (3) disposed upstream of the external thread (1) has at least twice the length of the insertion segment disposed upstream of the internal thread (2).

4. The connection system according to any of claims 1 to 3,
**characterized in that**,
at a pipe end provided with the external thread (1), the circumferential shoulder (5) has a conical undercut.

5. The connection system according to any of claims 1 to 4,
**characterized in that**,
at a pipe end provided with the external thread (1), the circumferential shoulder (5) is undercut at an angle of inclination of between 10 degree and 20 degree relative to a radial plane so as to taper in the direction towards the other pipe end.

6. The connection system according to any of claims 1 to 5,
**characterized in that**
the lead angle for the respective one of the external and internal threads (1, 2) is between 12 degree and 16 degree.

7. The connection system according to claim 6,
**characterized in that**
the lead angle for the respective one of the external and internal threads (1, 2) is between 12.3 degree and 15.8 degree.

8. The connection system according to any of claims 1 to 7,
**characterized in that**
the load-carrying flanks (9) respectively are the outside flanks facing the nearest drill pipe end of the threads (1, 2).

9. The connection system according to any of claims 1 to 8,
**characterized in that**
each load-carrying flank (9) of the threads (1, 2) is inclined at an angle of from 25 degree to 35 degree to the center line (M) of the drill pipe.

10. The connection system according to any of claims 1 to 9,
**characterized in that**
the drill pipes have a thread depth (GT) of between 1.5 mm and 2.5 mm, preferably of about 2 mm.

11. The connection system according to any of claims 1 to 10,
**characterized in that**,
with respect to their outside and their inside diameter, the drill pipes are of graduated dimensions so that a drill pipe of a given size may be inserted into a two sizes greater drill pipe.

12. The connection system according to any of claims 1 to 11,
**characterized in that**
the outside diameter of drill pipes having an outside diameter (AD) of between 75 and 180 mm is from 1.15 to 1.55 times, preferably from 1.25 to 1.45 times, the minimum inside diameter thereof.

13. The connection system according to any of claims 1 to 12,
**characterized in that**
the flank diameter (FD) of the respective one of the external and internal threads ranges between 1/1.25 times AD and 1/1.05 times AD, wherein AD is the outside diameter of the drill pipe.

14. The connection system according to any of claims 1 to 13,
**characterized in that**
the cross-sectional area at the inside end of the internal thread (2) is greater than the cross-sectional area at the inside end of the external thread (1).

15. The connection system according to any of claims 1 to 14,
**characterized in that**
the circular arc of the non-load-carrying flank (10) has a radius (R1) of between 3.2 mm and 4.5 mm, preferably of about 3.8 mm.

16. The connection system according to any of claims 1 to 15,
**characterized in that**
the external thread (1) and the internal thread (2) are configured to be multiple-start threads.

17. The connection system for drill pipes according to claim 16,
**characterized in that**
the number of thread convolutions increases with the external diameter of the drill pipe.

18. The connection system according to claim 17,
**characterized in that**
the drill pipes having an outside diameter of less than 75 mm comprise one thread convolution, the drill pipes having an outside diameter greater than or equal to 75 mm and less than 105 mm, two thread convolutions, the drill pipes having an outside diameter greater than or equal to 105 mm and less than 140 mm, three thread convolutions and the drill pipes having an outside diameter greater than 140 mm, four thread convolutions.

19. The connection system according to any of claims 1 to 18,
**characterized in that**,
at the internal thread (2), the fillet of the thread root (14) with respect to the thread flanks (9, 10) is configured to be a rounded groove (15) having a radius of about 1 mm.

20. The connection system according to any of claims 1 to 19,
**characterized in that**,
at the external thread (1), the transition of the flat topped thread crest (11) with respect to the thread flanks (9, 10) is rounded in the shape of a circular arc, with said circular arc having a radius of about 1 mm.

21. The connection system according to any of claims 1 to 20,
**characterized in that**
the threads (1, 2) are configured as a cylindrical thread.

22. The connection system according to any of claims 1 to 20,
**characterized in that**
the threads (1, 2) are configured as a conical thread.

## Revendications

1. Système de liaison pour tiges de sondages utilisé pour le forage roto-percutant, notamment pour le sondage superposé, avec un filet extérieur (1) et un filet intérieur (2), le profil du filet extérieur (1) comportant un sommet du filet (11) aplati et un fond du filet (12) en forme d'arc circulaire tandis que le profil du filet intérieur (2) comporte un sommet du filet (13) en forme d'arc circulaire, un secteur d'introduction (3, 4) sans filetage étant respectivement disposé en amont du filet extérieur (1) et du filet intérieur (2) contigus à celui-ci, un épaulement (5) périphérique étant formé à la zone du filet extérieur (1),
**caractérisé en ce que**
les deux filets (1, 2) comportent chacun un flanc portant la charge (9) et un flanc (10), plus petit, ne portant pas de charge, le profil du filet intérieur (2) comportant un fond du filet (14) plat et le flanc ne portant pas de charge (10) étant conformé en forme d'arc circulaire de même rayon (R) que le sommet du filet (13) en forme d'arc circulaire du filet intérieur (2) ou que le fond du filet (12) en forme d'arc circulaire du filet extérieur (1).

2. Système de liaison selon la revendication 1,
**caractérisé en ce que**
la longueur du secteur d'introduction (3) placé en amont du filet extérieur (1) est au moins 0,3 à 0,35 fois supérieure au diamètre extérieur (AD) de la tige de sondage respective.

3. Système de liaison selon la revendication 1 ou 2,
**caractérisé en ce que**
la longueur du secteur d'introduction (3) placé en amont du filet extérieur (1) est au moins le double de celle du secteur d'introduction placé en amont du filet intérieur (2).

4. Système de liaison selon l'une quelconque des revendications 1 à 3,
**caractérisé en ce qu'**
à une extrémité de la tige comportant le filet extérieur (1), l'épaulement périphérique (5) est en contre-dépouille conique.

5. Système de liaison selon l'une quelconque des revendications 1 à 4,
**caractérisé en ce qu'**
à une extrémité de la tige comportant le filet extérieur (1), l'épaulement périphérique (5) est en contre-dépouille conique en direction de l'autre extrémité de tige, l'angle d'inclinaison étant compris entre 10° et 20° par rapport à un plan radial.

6. Système de liaison selon l'une quelconque des revendications 1 à 5,
**caractérisé en ce que**
l'angle d'hélice des filets extérieur et intérieur (1, 2) est compris entre 12° et 16°.

7. Système de liaison selon la revendication 6,
**caractérisé en ce que**
l'angle d'hélice des filets extérieur et intérieur (1, 2) est compris entre 12,3° et 15,8°.

8. Système de liaison selon l'une quelconque des revendications 1 à 7,
**caractérisé en ce que**
les flancs (9) portant la charge sont, respectivement, les flancs extérieurs des filets (1, 2) dirigés vers l'extrémité la plus proche de la tige de sondage.

9. Système de liaison selon l'une quelconque des revendications 1 à 8,
**caractérisé en ce que**
chaque flanc (9) portant la charge des filets (1, 2) est incliné de 25° à 35° par rapport à l'axe médian (M) de la tige de sondage.

10. Système de liaison selon l'une quelconque des revendications 1 à 9,
**caractérisé en ce que**
la profondeur (GT) du filet des tiges de sondage est comprise entre 1,5 mm et 2,5 mm, et qu'elle est de préférence d'environ 2 mm.

11. Système de liaison selon l'une quelconque des revendications 1 à 10,
**caractérisé en ce que**
les tiges de sondage ont des diamètres extérieurs et intérieurs graduants de telle sorte qu'une tige de sondage de taille donnée est apte à s'emboîter dans une tige de sondage de deux tailles plus grande.

12. Système de liaison selon l'une quelconque des revendications 1 à 11,
**caractérisé en ce que**,
dans le cas de tiges de sondage d'un diamètre extérieur (AD) compris entre 75 mm et 180 mm, le diamètre extérieur est de 1,15 à 1,55 fois, de préférence de 1,25 à 1,45 fois plus grand que son plus petit diamètre intérieur.

13. Système de liaison selon l'une quelconque des revendications 1 à 12,
**caractérisé en ce que**
le diamètre des flancs (FD) des filets extérieur et intérieur est compris entre 1/1,25 x AD et 1/1,05 x AD, AD étant mis pour le diamètre extérieur de la tige de sondage.

14. Système de liaison selon l'une quelconque des revendications 1 à 13,
**caractérisé en ce que**
l'aire de la section transversale à l'extrémité intérieure du filet intérieur (2) est supérieure à l'aire de la section transversale à l'extrémité intérieure du filet extérieur (1).

15. Système de liaison selon l'une quelconque des revendications 1 à 14,
**caractérisé en ce que**
le rayon (R1) de l'arc circulaire du flanc (10) ne portant pas de charge est compris entre 3,2 mm et 4,5 mm, et qu'il est de préférence d'environ 3,8 mm.

16. Système de liaison selon l'une quelconque des revendications 1 à 15,
**caractérisé en ce que**
le filet extérieur (1) et le filet intérieur (2) sont conformés en forme de filetage à plusieurs filets.

17. Système de liaison pour train de tiges selon la revendication 16,
**caractérisé en ce que**
le nombre de filets augmente avec le diamètre extérieur de la tige de sondage.

18. Système de liaison selon la revendication 17,
**caractérisé en ce que**
les tiges de sondage d'un diamètre inférieur à 75 mm présentent un filet, les tiges de sondage d'un diamètre extérieur supérieur ou égal à 75 mm et inférieur à 105 mm en présentent deux, les tiges de sondage d'un diamètre extérieur supérieur ou égal à 105 mm et inférieur à 140 mm , trois et les tiges de sondage d'un diamètre extérieur supérieur à 140 mm, quatre.

19. Système de liaison selon l'une quelconque des revendications 1 à 18,
**caractérisé en ce que**
la transition du fond du filet (14) du filet intérieur (2) par rapport aux flancs (9, 10) est conformée en forme de gorge arrondie (15) d'un rayon d'environ 1 mm.

20. Système de liaison selon l'une quelconque des revendications 1 à 19,
**caractérisé en ce que**
la transition du sommet du filet aplati (11) du filet extérieur (1) par rapport aux flancs (9, 10) est arrondie en forme d'arc circulaire d'un rayon d'environ 1 mm.

21. Système de liaison selon l'une quelconque des revendications 1 à 20,
**caractérisé en ce que**
les filets (1, 2) sont conformés en forme cylindrique.

22. Système de liaison selon l'une quelconque des revendications 1 à 20,
**caractérisé en ce que**
les filets (1, 2) sont conformés en forme conique.
